# EUROPÄISCHE PATENTSCHRIFT

(11) **EP 0 437 738 B1**
(45) Veröffentlichungstag und Bekanntmachung des Hinweises auf die Patenterteilung: **08.02.1995**
(21) Anmeldenummer: 90124018.4
(22) Anmeldetag: 13.12.1990
(51) Int. Cl.: F41A 3/58

(54) **Nachstellbare Verschlusskeile bei einer Kipplaufwaffe mit Oberhebelverschluss**
Adjustable breech-block lock for a break-down weapon with a top lock lever
Cale de culasse ajustable pour une arme à bascule qui est surmontée d'une clé de verrouillage

(30) Priorität: 13.01.1990 DE 4000817
(43) Veröffentlichungstag der Anmeldung: 24.07.1991
(73) Patentinhaber: Dynamit Nobel Aktiengesellschaft, 53839 Troisdorf (DE)
(72) Erfinder: Blaser, Horst, W-7972 Isny (DE)

(56) Entgegenhaltungen:
- FR-A- 603 118
- FR-A- 629 127
- FR-A- 2 325 893
- US-A- 3 530 609
- US-A- 4 964 232

## Beschreibung

Die Erfindung richtet sich auf eine Kipplaufwaffe mit wenigstens einem in Laufrichtung beweglich geführten Verschlußkeil, wobei der Verschlußkeil von einem Steuerteil angetrieben wird, zwischen dem Verschlußkeil und dem Steuerteil wenigstens eine kraftübertragende Druckfeder vorhanden ist, wobei die Druckfeder eine Wegaufnahme erlaubt, falls der Verschlußkeil nicht mehr bewegbar ist, der Steuerteil aber zum Erreichen einer erwünschten Stellung eines Hebels noch weiter bewegt wird.

Bei Jagd- und Sportwaffen mit abkippbaren Läufen ist eine vollmaschinelle Fertigung nicht möglich, weil die erforderliche Maßgenauigkeit beim Zusammenspiel von Lauf und Verschlußkasten nicht erreichbar ist. Es wird daher im sogenannten Auswahlbau gearbeitet, d. h. es werden Bauteile eingefügt, wie es beispielsweise für U-förmig ausgebildete Abstimmbleche in der DE 3 426 229 A1 beschrieben ist.

Die Fixierung der in einem Laufgehäuse steckenden Läufe an dem Verschlußgehäuse erfolgt durch wenigstens einen in Laufrichtung beweglichen, federbelasteten Verschlußkeil oder -riegel, der vom Verschlußgehäuse her in einem am Laufgehäuse angebrachtem Laufhaken eingreift. Solche Verschlußkeile sind beispielsweise in der DE-PS 805 992 oder der US 3 530 609 beschrieben.

Wegen der starken Belastung der Waffe und des damit einhergehenden Verschleißes läßt sich der Verschlußkeil zunehmend etwas weiter unter den Laufhaken einschieben. Da mit dem Verschluß jedoch auch Sicherheitseinrichtungen verbunden sind und ein automatisches Einschwenken des Verschlusses auf eine vom Schützen verlangte Mittenstellung des Verschlußhebels nicht möglich ist, wenn durch ihn der Verschlußkeil unterschiedlich weit bewegt werden muß, ist in der US 3 530 609 vorgeschlagen worden, Verschlußhebel und Verschlußkeil mechanisch durch Zwischenschalten eines Steuerteils derart zu entkoppeln, daß immer der Verschlußhebel bis in eine erwünschte Stellung bewegbar ist und eine unterschiedlich weite Bewegung bei neuen und verschlissenen Keilen von einer Druckfeder aufgenommen werden kann. Der Verschlußhebel überträgt seine Bewegung auf ein Steuerteil, das nicht direkt sondern über dazwischen geschaltete Druckfedern die Bewegung des Steuerteils auf den Verschlußkeil überträgt. Wenn der Verschlußkeil unter dem Laufhaken einrastet und sich also nicht weiter bewegen kann, verkleinert sich bei dieser Vorrichtung bis zur erwünschten Stellung eines Hebels lediglich der Abstand zwischen Steuerteil und Verschlußkeil, und es kommt zu keiner mechanischen Überlastung am Verschluß oder am Verschlußkeil.

Die Spann- und Verschlußvorrichtung mit einem Spannhebel unterhalb der Abzüge bei einer Waffe gemäß US 3 530 609 wird von den meisten Schützen nicht geschätzt.

Aufgabe der Erfindung ist eine Kipplaufwaffe mit wenigstens einem sich automatisch nachstellenden Verschlußkeil in Verbindung mit einem Verschlußhebel, der oben am Verschlußkasten drehbar angebracht ist.

Die Aufgabe wird von einer Kipplaufwaffe der eingangs genannten Art dadurch gelöst, daß die Bewegung des Steuerteils über eine senkrecht zur Laufrichtung angeordnete Verschlußhebelwelle erfolgt, die Übertragung der Bewegung von der Verschlußhebelwelle auf das Steuerteil über ein Verbindungsstück mit einem Zapfen an einer Seite des Verbindungsstückes erfolgt, das Verbindungsstück in einer Nut an der Unterseite der Verschlußhebelwelle einsetzbar ist, im Steuerteil zwei Bohrungen vorhanden sind, die auf den Zapfen am Verbindungsstück abgestimmt sind und so im Steuerteil angebracht sind, daß je nach Einsatz des Verbindungsstückes in der Unterseite der Verschlußhebelwelle eine Bewegung der Verschlußhebelwelle im Uhrzeigersinn oder falls gewünscht im Gegenuhrzeigersinn (d. h. für einen Rechts- oder Linksschützen) jeweils zu der erwünschten Öffnungsbewegung des Verschlußkeiles führt.

Von Vorteil bei dieser Waffe ist, daß der Verschlußhebel unabhängig wie neu oder verschlissen der Verschlußkeil ist, immer zu der Mittenstellung (Normalstellung) des Verschlußhebels führt, was von dem Schützen schon aus optischen Gründen gefordert wird und was meist auch noch deswegen erforderlich ist, weil nur in einer solchen Mittenstellung weitere Sicherheitseinrichtungen an der Waffe wirksam werden können.

Ein weiterer großer Vorteil ist, daß die gleiche Waffe von Rechtsschützen und Linksschützen benützt werden kann, weil die erforderlichen Anpassungen sehr einfach vorgenommen werden können. Durch Umstecken des Zapfens des in einer Nut in der Verschlußhebelwelle geführtem Verbindungsstückes in die andere Bohrung im Steuerteil kehrt sich die Drehrichtung des Verschlußhebels beim Öffnung bzw. Schließen um.

Damit die Mittenstellung der Verschlußhebelwelle "automatisch" erreicht wird, muß die Rückstellkraft einer entsprechenden "Verschlußfeder" auf den Verschlußhebel deutlich größer sein als die hemmende Wirkung durch eine beschränkte Verschlußkeilbewegung.

Bei der Umstellung muß weiter berücksichtigt werden, daß auch die Rückstellkraft auf den Verschlußhebel bei Rechts- und Linksschützen umgedreht werden muß. Erfindungsgemäß erfolgt das dadurch, daß auch die Rückstellfeder umgesetzt wird. In einfacher Weise wird beispielsweise eine quer zum Verschlußhebel in einer Bohrung geführte Rückstellfeder umgesetzt und ein Federgegenlager um 180° gedreht. Die Bohrung geht durch das gesamte Verschlußgehäuse hindurch und ist an den beiden Austritten mit einem Gewinde versehen. Die Verschlußhebelwelle hat in Höhe der Federbohrung eine Aufnahmebohrung, die im Winkel von 90° zur Federbohrung steht. In dieser Bohrung befindet sich ein von der Gegenseite verschraubtes Federgegenlager, das ebenfalls nach links oder rechts gedreht werden kann. Auf dieses Federgegenlager drückt das von der Schraubenfeder beaufschlagte Druckstück. Den Abschluß bildet eine Madenschraube, die die Feder auf die nötige Vorspannung bringt. Gegenüberliegend ist ein Druckbolzen, der als Anschlag für das Federgegenlager dient und mit einer Madenschraube so reguliert werden kann, daß der Verschluß bzw. der Verschlußhebel genau in die Mittenstellung gestellt werden kann. Im Wechsel von rechts auf links wird das Federlager um 180° gedreht und die Feder und der Druckbolzen gegeneinander ausgetauscht.

Bei der Form der Bohrung am Steuerteil zur Aufnahmem des Zapfens des Verbindungsstückes ist zu berücksichtigen, daß das Steuerteil eine lineare Verschiebung ausführt, der Zapfen aber eine radiale Bewegung macht.

Die Erfindung ist in der Zeichnung beispielhaft dargestellt und im folgenden weiter beschrieben. Es zeigen:
- Figur 1: Teil des Verschlußkastens, geschnitten in der Ebene der Verschlußhebelwelle in Laufrichtung;
- Figur 2: Teil des Verschlußkastens, geschnitten in der Ebene der Verschlußhebelwelle senkrecht zur Laufrichtung;
- Figur 3: Perspektivische Darstellung des Zusammenwirkens von Verschlußhebelwelle, Verbindungsstück, Steuerteil und Verschlußkeil.

Das Beispiel bezieht sich auf ein Gewehr mit zwei übereinander angeordneten Läufen. Die senkrecht zu den Läufen angeordnete Verschlußhebelwelle 1 weist zwei Hohlräume 2, 3 auf, damit in der Mittenebene des Gewehres auch die (nicht eingezeichneten) Schlagbolzen angeordnet werden können, die in Führungen 4, 5 im Verschlußkasten 6 axial beweglich sind, und von Schlagstücken im Schloß, das sich in Figur 1 nach rechts anschließen würde, angetrieben werden. Die Bewegung der Schlagbolzen und der Schlagstücke ist so nahezu gleichgerichtet, was kleinst mögliche Federn und damit auch kleinst mögliche Spannarbeit bedeutet. Die Führung der drehbaren Verschlußhebelwelle 1 wird durch einen Stift 7 in Verbindung mit einer Ringnut 8 an der Verschlußhebelwelle 1 und dem Verschlußgehäuse 6 festgelegt.

Die Übersetzung der Drehbewegung der Verschlußhebelwelle 1 in eine Längsbewegung erfolgt über ein rechteckiges, längliches Verbindungsstück 9, das in einer Nut 10 im Boden der Verschlußhebelwelle 1 axial verschiebbar geführt ist. Außermittig ist an der Unterseite des Verbindungsstückes 9 ein Zapfen 11, der in einer Bohrung 12, 12' in einem Steuerteil 13 eingreift. Auf beiden Seiten des Steuerteils 13 sind Mitnehmerlappen 14, 14'. Das Steuerteil 13 wirkt auf einen zweiteiligen Verschlußkeil 15, 15'. Die Verschlußkeile 15, 15' sorgen für eine präzise Verbindung des Verschlußkastens 6 mit dem Laufhaken 16.

Günstig ist der Mechanismus der Wegübertragung vom Steuerteil 13 auf die Verschlußkeile 15, 15'. Durch eine Bohrung 18 kann eine Feder 19 in ein Sackloch 20 im Verschlußkeil 15, 15' eingesetzt werden. Der Mitnehmerlappen 14 paßt in eine Aussparung 21 im Verschlußkeil 15, jedoch ist die Breite der Aussparung 21 größer als die Breite des Mitnehmerlappens 14. Wegen der in der Bohrung 20 steckenden zusammengedrückten Feder 19 ist zwischen der "antreibenden" Fläche 22 am Steuerteil 13 und der "angetriebenen" Fläche 23 am Verschlußkeil 15 ein Freiraum, der bei einer Bewegung in Richtung 17 unverändert erhalten bleibt, so lange kein Widerstand vom Keil her wirksam wird. Wegen des von der Feder 19 überbrückten Freiraumes kann aber das Steuerteil 13 noch bewegt bzw. an der Verschlußhebelwelle 1 weitergedreht werden, auch wenn sich der Steuerkeil 15 nicht mehr bewegen kann. Durch eine solche Wegaufnahme kann ein Verschleiß am Verschlußkeil aufgenommen werden, da im Ausgangszustand Steuerteil und Verschlußkeil so aufeinander abgestimmt sind, daß bis zu einem Drittel des Weges von der Feder zwischen Steuerteil und Verschlußkeil aufgenommen wird. Auch wenn die beiden Steuerkeile 15, 15' nicht gleichmäßig abgenutzt werden sollten, werden sie mit diesen Mechanismus jeweils voll unter den Laufhaken 16 geschoben.

Zum Öffnen des Verschlusses wird die Verschlußhebelwelle um ca. 30° aus der Mittenstellung des Verschlußhebels heraus verdreht. Das Einschwenken in die Mittenstellung erfolgt automatisch durch einen von einer im Gehäuse geführten Verschlußfeder 24 beaufschlagten Druckbolzen 25. Die Vorspannung der Feder 24 wird durch eine Madenschraube 26 eingestellt. Durch sie wird der Druck auf ein Federgegenlager 27 eingestellt, das sich gegen einen Bolzen 28 abstützt und mit einer Stellschraube 29 justiert werden kann. Beim Öffnen des Verschlusses wird die Feder 24 gespannt. Der Verschlußhebel wird durch eine (nicht dargestellte) Verschlußklinke in seiner Offenstellung gehalten. Beim Schließen wird die Verschlußklinke durch die Unterseite des Laufendes ausgelöst und gibt den durch die Feder vorgespannten Verschluß frei. Die beiden Verschlußkeile 15, 15,' angetrieben durch die Federn 19, gehen mit ihrer Keilfläche in Nuten am Laufhaken 16 am Laufende. Die Kraft der Feder 24 ist größer als die Kraft der beiden Federn 19; die Endstellung (Mittenlage des Verschlußhebels) wird dadurch immer erreicht.

Beim Ändern des Verschlusses von rechts nach links wird neben dem Umdrehen des Verbindungsstücks 9 zusätzlich das Federgegenlager 27 um 180° gedreht, d. h. die Feder 24 mit dem Druckbolzen 25 gegen den Anschlagbolzen 28 vertauscht.

### Verzeichnis der Bezugszeichen

- 1.: Verschlußhebelwelle
- 2, 3: Bohrungen in der Verschlußhebelwelle zur Durchführung der Schlagbolzen
- 4, 5: Führung der Schlagstücke im Verschlußkasten 6
- 6: Verschlußkasten
- 7: Stift
- 8: Ringnut an Verschlußhebelwelle 1
- 9: Verbindungsstück
- 10: Nut zur Führung des Verbindungsstücks 9 in der Verschlußhebelwelle 1
- 11: Zapfen am Verbindungsstück 9
- 12 , 12': Bohrung im Steuerteil 13 zur Aufnahme des Zapfens 11
- 13: Steuerteil
- 14, 14': Mitnehmerlappen
- 15, 15': Verschlußkeile
- 16: Laufhaken
- 17: Laufrichtung
- 18: Bohrung im Verschlußkeil 15
- 19: Feder
- 20: Sackloch im Verschlußkeil 15
- 21: Aussparung im Verschlußkeil 15
- 22: Antriebsfläche am Steuerteil 13
- 23: angetriebene Fläche am Verschlußkeil 15
- 24: Verschlußfeder
- 25: Druckbolzen
- 26: Madenschraube
- 27: Federgegenlager
- 28: Anschlagsbolzen
- 29: Stellschraube

## Patentansprüche

1. Kipplaufwaffe mit wenigstens einem in Laufrichtung (17) beweglich geführten Verschlußkeil (15, 15'), wobei der Verschlußkeil (15, 15') von einem Steuerteil (13) angetrieben wird, zwischen dem Verschlußkeil (15, 15') und dem Steuerteil (13) wenigstens eine kraftübertragende Druckfeder (19) vorhanden ist, wobei die Druckfeder (19) eine Wegaufnahme erlaubt, falls der Verschlußkeil (15, 15') nicht mehr bewegbar ist, das Steuerteil (13) aber zum Erreichen einer erwünschten Stellung eines Hebels noch weiter bewegt wird, **dadurch gekennzeichnet,** daß die Bewegung des Steuerteils (13) über eine senkrecht zur Laufrichtung angeordnetet Verschlußhebelwelle (1) erfolgt, die Übertragung der Bewegung von der Verschlußhebelwelle (1) auf das Steuerteil (13) über ein Verbindungsstück (9) mit einem Zapfen (11) an einer Seite des Verbindungsstückes (9) erfolgt, das Verbindungsstück (9) in einer Nut (10) an der Unterseite der Verschlußhebelwelle (1) einsetzbar ist, im Steuerteil zwei Bohrungen (12, 12') vorhanden sind, die auf den Zapfen (11) im Verbindungsstück (9) abgestimmt sind und so im Steuerteil (13) angebracht sind, daß je nach Einsatz des Verbindungsstückes (9) in der Unterseite der Verschlußhebelwelle (1) eine Bewegung der Verschlußhebelwelle (1) im Uhrzeigersinn oder falls gewünscht im Gegenuhrzeigersinn (d. h. für einen Rechts- oder Linksschützen) jeweils zu der erwünschten Öffnungsbewegung des Verschlußkeils (15, 15') führt.

2. Kipplaufwaffe nach Anspruch 1**, dadurch gekennzeichnet,** daß auf die Verschlußhebelwelle (1) über ein Federgegenlager (27) eine Verschlußfeder (24) als Rückstellkraft zur Bewegung der einseitig ausgelenkten Verschlußhebelwelle (1) in die Mittenstellung wirkt.

3. Kipplaufwaffe nach Anspruch 2**, dadurch gekennzeichnet,** daß die Verschlußfeder (24) in einer quer zur Verschlußhebelwelle (1) verlaufenden Bohrung geführt ist.

4. Kipplaufwaffe nach Anspruch 2 oder 3, **dadurch gekennzeichnet,** daß das Federgegenlager (27) von einem Anschlagbolzen (28) gestützt wird.

5. Kipplaufwaffe nach einem der Ansprüche 2 bis 4, **dadurch gekennzeichnet,** daß das Federgegenlager (27) um 180° drehbar ist und Verschlußfeder (24) und Anschlagbolzen (28) vertauschbar sind.

6. Kipplaufgewehr nach einem der Ansprüche 2 bis 5, **dadurch gekennzeichnet,** daß die Federkraftstärke der Verschlußfeder (24) einstellbar ist.

7. Kipplaufwaffe nach einem der Ansprüche 2 bis 6, **dadurch gekennzeichnet,** daß die Rückstellkraft der Verschlußfeder (24) deutlich größer ist als die hemmende Wirkung durch eine beschränkte Verschlußkeilbewegung (Federkraft der beiden Federn (19)).

8. Kipplaufwaffe nach einem der Ansprüche 1 bis 7, **dadurch gekennzeichnet,** daß die Verschlußhebelwelle (1) durch einen Stift (7) im Verschlußgehäuse (6) geführt wird.

## Claims

1. Drop barrel weapon having at least one sliding wedge-type breech-block (15, 15') guided for movement in the longitudinal direction (17), with the breech wedge (15, 15') being driven by a control part (13) and at least one energy-transmitting compression spring (19) being present between the breech wedge (15, 15') and the control part (13), in which weapon the compression spring (19) permits travel uptake but, should the breech wedge (15, 15') no longer be capable of movement, the control part (13) is moved further in order to reach a desired position of a lever, characterised in that movement of the control part (13) takes place by way of a locking lever shaft (1) arranged perpendicularly relative to said longitudinal direction, the transmission of movement from the locking lever shaft (1) to the control part (13) by way of a connecting piece (9) takes place by means of a peg (11) on one side of the connecting piece (9), the connecting piece (9) can be inserted in a groove (10) on the underside of the locking lever shaft (1), and in the control part there are two bore holes (12, 12') which are matched to the peg (11) in the connecting piece (9) and are fitted in the control part (13) in such a way that, according to the assembly of the connecting piece (9) in the underside of the locking lever shaft (1), a movement of the locking lever shaft (1) in the clockwise direction or, if desired, in the anti-clockwise direction (that is, for right-hand or left-hand protection) leads in each case to the desired opening movement of the sliding wedge-type breech-block (15, 15').

2. Drop barrel weapon according to claim 1, characterised in that a locking spring (24) acts on the locking lever shaft (1) by way of a spring thrust bearing (27), as a restoring force for moving the locking lever shaft (1), which is deflected to one side, into the centre position.

3. Drop barrel weapon according to claim 2, characterised in that the locking spring (24) is guided in a bore hole running transversely relative to the locking lever shaft (1).

4. Drop barrel weapon according to claim 2 or 3, characterised in that the spring thrust bearing (27) is supported by a stop pin (28).

5. Drop barrel weapon according to one of claims 2 to 4, characterised in that the spring thrust bearing (27) can be rotated by 180° and the locking spring (24) and stop pin (28) are interchangeable.

6. Drop barrel weapon according to one of claims 2 to 5, characterised in that the spring resistance force of the locking spring (24) can be adjusted.

7. Drop barrel weapon according to one of claims 2 to 6, characterised in that the restoring force of the locking spring (24) is distinctly greater than the restraining effect owing to a limited breech wedge movement (spring resistance of the two springs(19)).

8. Drop barrel weapon according to one of claims 1 to 7, characterised in that the locking lever shaft (1) is guided in the breech housing (6) by a pin (7).

## Revendications

1. Arme à canon basculant comportant au moins un coin de culasse (15, 15') qui est guidé avec possibilité de déplacement dans la direction du canon (17), le coin de culasse (15, 15') étant entraîné par une pièce de commande (13) et au moins un ressort de compression (19) d'application d'effort étant disposé entre le coin de culasse (15, 15') et la pièce de commande (13), le ressort de compression (19) permettant d'absorber la course dans le cas où le coin de culasse (15, 15') ne peut plus reculer mais que l'on continue à déplacer la pièce de commande (13) en vue d'atteindre une position désirée d'un levier, caractérisé par le fait que le déplacement de la pièce de commande (13) est opéré au moyen d'un arbre (1) de clé de verrouillage qui est disposé perpendiculairement à la direction du canon, que la transmission du mouvement de l'arbre (1) de clé de verrouillage vers la pièce de commande (13) a lieu par l'intermédiaire d'une pièce de liaison (9) pourvue sur un côté d'un pivot (11), que la pièce de liaison (9) pénètre dans une rainure (10) sur la face inférieure de l'arbre (1) de clé de verrouillage, que deux trous (12, 12') sont prévus dans la pièce de commande, lesquels trous sont adaptés au pivot (11) de la pièce de liaison (9) et sont aménagés dans la pièce de commande (13) de manière telle que, suivant le positionnement de la pièce de liaison (9) dans la face inférieure de l'arbre (1) de clé de verrouillage, un déplacement de l'arbre (1) de clé de verrouillage dans le sens horloge ou, si on le souhaite dans le sens inverse horloge (c'est-à-dire pour un tireur droitier ou un tireur gaucher), entraîne le mouvement d'ouverture souhaité du coin de culasse (15, 15').

2. Arme à canon basculant selon la revendication 1, caractérisée par le fait qu'un ressort (24) agit en tant que force de rappel sur l'arbre (1) de clé de verrouillage par l'intermédiaire d'une butée (27) aux fins d'amener en position médiane l'arbre (1) de clé de verrouillage qui est déporté d'un côté.

3. Arme à canon basculant selon la revendication 2, caractérisée par le fait que le ressort (24) est guidé dans un perçage qui s'étend transversalement à l'arbre (1) de clé de verrouillage.

4. Arme à canon basculant selon la revendication 2 ou la revendication 3, caractérisée par le fait que la butée (27) de ressort prend appui sur un axe de butée (28).

5. Arme à canon basculant selon l'une des revendications 2 à 4, caractérisée par le fait que la butée (27) de ressort peut tourner de 180° et que l'on peut remplacer le ressort (24) et l'axe de butée (28).

6. Arme à canon basculant selon l'une des revendications 2 à 5, caractérisée par le fait que la force du ressort (24) peut être réglée.

7. Arme à canon basculant selon l'une des revendications 2 à 6, caractérisée par le fait que la force de rappel du ressort (24) est nettement supérieure à l'effet de blocage résultant d'un déplacement limité du coin de culasse (force des deux ressorts (19)).

8. Arme à canon basculant selon l'une des revendications 1 à 7, caractérisée par le fait que l'arbre (1) de clé de verrouillage est guidé dans le boîtier de la culasse par une goupille (7)..
